# FASCICULE DE BREVET EUROPEEN

(11) **EP 3 489 987 B1**
(45) Date de publication et mention de la délivrance du brevet: **16.09.2020**
(21) Numéro de dépôt: 18205842.0
(22) Date de dépôt: 13.11.2018
(51) Int. Cl.: H01P 9/00, H01J 23/24, H01J 23/26, H01J 25/02, H01J 25/36, H01J 25/38

(54) **CHARGE INTERNE POUR TUBE À ONDES PROGRESSIVES UTILISANT UNE LIGNE À RETARD EN GUIDE REPLIE**
INTERNE LADUNG FÜR LEITUNG MIT PROGRESSIVEN WELLEN, DIE EINE VERZÖGERUNGSLEITUNG MIT GEBOGENER FÜHRUNG VERWENDET
INTERNAL LOAD FOR TRAVELLING-WAVE TUBE USING A DELAY LINE IN A FOLDED WAVEGUIDE

(30) Priorité: 28.11.2017 FR 1701253
(43) Date de publication de la demande: 29.05.2019
(73) Titulaire: Thales, 92400 Courbevoie (FR)
(72) Inventeur: DURAND, Alain, 92250 LA GARENNE COLOMBES (FR); HARDY, Thomas, 75015 PARIS (FR)
(74) Mandataire: Brunelli, Gérald

(56) Documents cités:
- US-A- 4 619 041
- US-A- 5 422 596
- US-A1- 2012 081 003
- KORY C ET AL: "Microfabricated W-Band Traveling Wave Tubes", INFRARED AND MILLIMETER WAVES AND 13TH INTERNATIONAL CONFERENCE ON TER AHERTZ ELECTRONICS, 2005. IRMMW-THZ 2005. THE JOINT 30TH INTERNATIONAL CONFERENCE ON WILLIAMSBURG, VA, USA 19-23 SEPT. 2005, PISCATAWAY, NJ, USA,IEEE, vol. 1, 19 septembre 2005 (2005-09-19), pages 85-86, XP010874888, DOI: 10.1109/ICIMW.2005.1572419 ISBN: 978-0-7803-9348-6
- MINGLIANG LIAO ET AL: "A Rectangular Groove-Loaded Folded Waveguide for Millimeter-Wave Traveling-Wave Tubes", IEEE TRANSACTIONS ON PLASMA SCIENCE, IEEE SERVICE CENTER, PISCATAWAY, NJ, US, vol. 38, no. 7, 1 juillet 2010 (2010-07-01), pages 1574-1578, XP011310618, ISSN: 0093-3813

## Description

La présente invention concerne une ligne à retard ou guide à onde lente replié pour tube à ondes progressives d'acronyme TOP.

Dans la plupart des tubes hyperfréquence l'interaction entre l'onde et le faisceau est décomposée en deux étapes :
- une première étape : obtenir un groupement des électrons en paquets, c'est-à-dire réaliser une modulation de densité du courant du faisceau au rythme du signal hyperfréquence ; et
- une deuxième étape : placer les paquets d'électrons ainsi obtenus dans une phase où ils sont ralentis par le champ afin de céder leur énergie à l'onde.

Dans le cas des TOP, le groupement des électrons en paquet est obtenu en plaçant le faisceau dans le champ d'une onde progressive dont la vitesse de phase est égale à la vitesse des électrons. Dans un repère mobile les électrons voient le champ d'une onde stationnaire. Les électrons sont ralentis sur une alternance et accélérés sur la suivante. Un paquet d'électrons se forme autour de la phase pour laquelle on passe d'un champ accélérateur à un champ décélérateur.

Un guide d'onde classique, de section rectangulaire ou cylindrique ne convient pas pour l'interaction car la vitesse de phase de l'onde qui se propage dans ce guide est supérieure à la vitesse de la lumière alors que la vitesse des électrons est inférieure à la vitesse de la lumière. De plus il faut un champ électrique parallèle au déplacement des électrons alors que le mode fondamental des guides rectilignes de section rectangulaire ou cylindrique est perpendiculaire à l'axe du guide. Pour obtenir une vitesse de phase inférieure à celle de la lumière il faut un guide spécial appelé guide à ondes lentes ou ligne à retard. Le plus souvent la ligne à retard est une ligne périodique obtenue en translatant de façon répétitive une cellule de base, pour obtenir une succession de cellules identiques. C'est le cas de l'hélice, de la ligne à cavités couplées, de la ligne interdigitale ...

Dans le domaine des TOP fonctionnant aux longueurs d'onde millimétriques on utilise souvent une ligne à retard dite en guide replié. Cette ligne est obtenue en positionnant de manière périodique des sections de guide d'onde rectangulaire perpendiculaires à l'axe du faisceau, et en reliant de manière alternative les sections de guide droit par des coudes plan E à 180°. La vue de travers du guide replié a la forme d'un serpentin. Le trou de glissement du faisceau est situé au milieu de la section droite de guide rectangulaire. Le champ électrique dans le guide est perpendiculaire au grand coté du guide, et donc parallèle au déplacement des électrons, ce qui permet de moduler le faisceau. L'électron se déplace donc dans le trou de glissement, débouche dans la section de guide droit où il subit l'action du champ électrique (espace d'interaction), retraverse le trou de glissement et débouche dans l'espace d'interaction suivant. L'électron voit donc les espaces d'interaction successifs avec une période égale au pas de la ligne alors que la période géométrique de la ligne est égale à deux fois le pas. Le pas correspond à la distance entre deux guides droits séparés par un coude.

La longueur du guide d'onde replié (partie droite et coudes) est déterminée pour que le déphasage de l'onde dans le guide corresponde à la variation de phase liée au déplacement des électrons d'un espace d'interaction au suivant.

Les tubes à onde progressives utilisent une ligne à retard comportant un nombre de sections supérieur ou égal à 2. La section d'entrée est terminée par une charge et la section de sortie commence par une charge. Les sections intermédiaires commencent et se terminent par une charge. On appelle charge un volume contenant un matériau absorbant l'onde RF raccordé à la ligne à retard, tel que, dans le plan du raccord, l'impédance présentée par le volume soit la plus proche possible de l'impédance caractéristique de la ligne à retard afin de réaliser une bonne adaptation (c'est-à-dire minimiser l'onde réfléchie par la charge).

La figure 1 représente schématiquement une ligne à retard ou guide à onde lente pour tube à ondes progressives comprenant trois sections 1, 2, 3. La ligne à retard représentée comprend une entrée 4 et une sortie 5.

Les charges 6 en sortie de la première section 1, en entrée de la deuxième section 2, en sortie de la deuxième section 2, et en entrée de la troisième section 3 sont appelées charge à la coupure ou "sever loads" en langue anglaise. Entre la fin d'une ligne et le début de la suivante le faisceau d'électrons passe dans un trou de glissement sans champ RF, ce qui contribue à dégrouper le faisceau (c'est donc une perte de modulation).

Si les coefficients de réflexion aux deux extrémités d'une section et le gain de la section sont trop élevés, il est possible d'observer une oscillation dans la section de ligne à retard. C'est pourquoi la longueur des différentes sections est déterminée de manière à limiter le gain, compte tenu du coefficient de réflexion des charges à la coupure.

Les TOP les plus répandus, dont un exemple est illustré sur la figure 2, utilisent une ligne à retard comprenant une hélice 7 maintenue dans un fourreau 8 par trois montants diélectriques 9.

Sur une ligne à retard de la figure 2, la charge est généralement réalisée en déposant, sur les montants 9 supportant l'hélice 7 une couche de matériau ayant des pertes hyperfréquences élevées, tel du graphite. Un matériau présentant des pertes hyperfréquences est caractérisé par une conductivité électrique finie σ (au contraire d'un conducteur parfait dont la conductivité électrique est infinie), ce qui se traduit par un courant de conduction σE (E étant le champ électrique) et des pertes résistives σE². Dans un milieu présentant des pertes hyperfréquences l'onde subit une atténuation exponentielle en fonction de la distance. En faisant varier l'épaisseur du dépôt on réalise une charge dont l'atténuation (perte hyperfréquences) et le coefficient de réflexion augmentent progressivement, permettant ainsi d'obtenir une bonne adaptation dans une large bande de fréquences.

Dans une telle ligne à retard à hélice, la longueur de la charge conduit à une perte de modulation importante, donc à une perte de gain du TOP, qu'il faut compenser par une augmentation du gain des autres sections, donc à une augmentation de la longueur totale du TOP.

La figure 3 représente schématiquement l'atténuation sur un montant 9, en fonction de l'épaisseur z du dépôt du matériau ayant des pertes hyperfréquences élevées, tel du graphite. Plus l'atténuation est élevée, plus la couleur grise qui la représente est foncée.

Dans le cas de TOP utilisant une ligne à retard en guide replié, il est connu d'interrompre les ondulations pour passer d'un guide replié 10 à un guide droit 11, dans lequel est placée une charge absorbant de l'énergie électromagnétique. Un tel guide droit peut être soit parallèle, comme représenté sur les figures 4 et 5, soit perpendiculaire, comme représenté sur la figure 6, au trou de glissement 12 du faisceau.

Pour de tels modes de réalisation, bien qu'utilisant une même section de guide, la ligne périodique en guide replié et le guide droit contenant la charge n'ont pas la même impédance et il est nécessaire de réaliser une adaptation entre les deux, qui n'est pas à large bande, et limite la bande du TOP.

En variante, comme représenté sur la figure 7, il est connu d'interrompre la ligne à retard en guide replié pour placer un bloc de diélectrique 13 à pertes d'une géométrie déterminée pour minimiser les réflexions de la charge.

Cette variante comprend une transition brutale entre le guide replié périodique 10 et le bloc diélectrique 13 à pertes hyperfréquences qui équivaut à charger le guide replié périodique 10 par un résonateur à pertes hyperfréquences possédant de nombreuses résonances, ce qui limite la bande de fréquences dans laquelle la charge est bien adaptée.

Un but de l'invention est de pallier les problèmes précédemment cités.

Il est proposé, selon un aspect de l'invention, une ligne à onde lente en guide replié munie d'une charge interne comprenant :
- une plaque centrale comprenant un trou de glissement de faisceau, rectiligne de même direction que l'axe longitudinal de la plaque centrale, et une fente repliée en forme de serpentin ayant ses replis dans le sens de la largeur du guide ;
- une plaque inférieure et une plaque supérieure fermant le guide d'onde, respectivement disposées sur et sous la plaque centrale ;
- au moins une rainure de section pouvant être variable, réalisée selon l'axe longitudinal du guide, sur au moins une face interne au guide de la plaque inférieure, la plaque supérieure ou la plaque centrale, comprenant au moins partiellement un matériau présentant des pertes hyperfréquences ;
pour former un guide à onde lente fermé dans lequel se propage une onde lente hybride dont l'amplitude est atténuée d'au moins 20 dB entre le début et la fin de la partie de la ou les rainures contenant un matériau à pertes.

Ainsi les réflexions de la charge sont minimisées, et l'atténuation de l'énergie électromagnétique n'est pas brutale.

On introduit progressivement les pertes dans la ligne en guide replié, ce qui présente une analogie avec l'augmentation progressive du dépôt de graphite sur les supports d'hélice.

Dans un mode de réalisation, le matériau présentant des pertes hyperfréquences est un diélectrique à pertes hyperfréquences.

Ainsi, l'onde subit une atténuation exponentielle avec un maximum de puissance dissipée au début de la zone atténuée si la répartition du matériau à pertes est uniforme.

Selon un mode de réalisation, au moins une rainure a une section constante et comprend une quantité croissante d'un même diélectrique à pertes hyperfréquences lorsque l'abscisse augmente selon l'axe du guide orienté dans le sens de propagation d'onde.

Ainsi, une faible proportion de la puissance peut être absorbée au début de la charge et une proportion plus élevée ensuite, avec pour avantage de mieux répartir la puissance dissipée sur la longueur de la charge.

Dans un mode de réalisation, au moins une rainure a une section constante ou croissante lorsque ladite abscisse augmente et est pleine de diélectrique à pertes hyperfréquences dont le niveau de pertes hyperfréquences augmente quand ladite abscisse augmente.

Ainsi, une faible proportion de la puissance peut être absorbée au début de la charge et une proportion plus élevée ensuite, avec pour avantage de mieux répartir la puissance dissipée sur la longueur de la charge.

En variante, le matériau à pertes hyperfréquences est une couche d'un mélange de métaux choisis parmi fer, nickel, molybdène, et titane, recouvrant au moins partiellement la surface interne d'une rainure.

Ainsi, il n'est pas nécessaire d'usiner un bloc diélectrique, puis de braser ce bloc ou de le sertir dans les plaques inférieures ou supérieures afin d'assurer l'écoulement de la chaleur entre le bloc diélectrique où la puissance est dissipée et la source froide placée autour de la ligne à retard.

Par exemple, au moins une rainure a une section dont la longueur d'arrête est constante et comprend une quantité croissante d'une couche de même dit mélange de métaux lorsque ladite abscisse augmente.

En variante, au moins une rainure a une section dont la longueur d'arrête est constante ou croissante lorsque ladite abscisse augmente et comprend une couche de même dit mélange de métaux.

Il est également proposé, selon un autre aspect de l'invention, un procédé de fabrication d'une ligne à onde lente en guide replié munie d'une charge interne comprenant des étapes consistant à :
- percer dans une plaque centrale un trou de glissement de faisceau, rectiligne de même direction que l'axe longitudinal d'une plaque centrale, et une fente repliée en forme de serpentin ayant ses replis dans le sens de la largeur du guide ;
- réaliser au moins une rainure de section pouvant être variable, selon l'axe longitudinal du guide, sur au moins une face interne au guide d'une plaque inférieure, une plaque supérieure ou la plaque centrale, comprenant au moins partiellement un matériau présentant des pertes hyperfréquences ;
- disposer la plaque inférieure et la plaque supérieure fermant le guide d'onde, respectivement sous et sur la plaque centrale ;
de manière à former un guide à onde lente fermé dans lequel se propage une onde lente hybride dont l'amplitude est atténuée d'au moins 20 dB entre le début et la fin de la partie de la ou les rainures contenant un matériau à pertes.

L'invention sera mieux comprise à l'étude de quelques modes de réalisation décrits à titre d'exemples nullement limitatifs et illustrés par les dessins annexés sur lesquels :
- la figure 1 illustre schématiquement une ligne à retard ou guide à onde lente pour tube à ondes progressives comprenant trois sections, selon l'état de la technique ;
- la figure 2 illustre schématiquement une ligne à retard comprenant une hélice maintenue dans un fourreau par trois montants diélectriques, selon l'état de la technique ;
- la figure 3 illustre schématiquement l'atténuation sur un montant d'une ligne à retard de la figure 2, en fonction de l'épaisseur du dépôt du matériau ayant des pertes hyperfréquences élevée, selon l'état de la technique ;
- la figure 4 illustre schématiquement une ligne à retard en guide replié, comprenant une charge absorbant de l'énergie électromagnétique dans un guide droit parallèle au trou de glissement du faisceau, selon l'état de la technique ;
- la figure 5 illustre schématiquement une ligne à retard en guide replié, comprenant une charge absorbant de l'énergie électromagnétique dans un guide droit parallèle au trou de glissement du faisceau et replié vers les cellules de la ligne , selon l'état de la technique ;
- la figure 6 illustre schématiquement une ligne à retard en guide replié, comprenant une charge absorbant de l'énergie électromagnétique dans un guide droit perpendiculaire au trou de glissement du faisceau, selon l'état de la technique ;
- la figure 7 illustre schématiquement une ligne à retard en guide replié interrompue par un bloc de diélectrique à pertes d'une géométrie déterminée pour minimiser les réflexions de la charge, selon l'état de la technique ; et
- les figures 8, 9 et 10 illustrent schématiquement une vue d'ensemble et des vues en coupe d'un guide à onde lente replié pour tube à ondes progressives, selon un aspect de l'invention.

Sur l'ensemble des figures, les éléments ayant des références identiques sont similaires.

Dans la présente description, les modes de réalisation décrits sont nullement limitatifs, et les caractéristiques et fonctions bien connues de l'homme du métier ne sont pas décrites en détails.

Sur la figure 8 est représenté schématiquement une ligne à onde lente en guide replié pour tube à ondes progressives, munie d'une charge interne comprenant :
- une plaque centrale 20 comprenant un trou 21 de glissement de faisceau, rectiligne de même direction que l'axe longitudinal z de la plaque centrale 20, et une fente 22 repliée en forme de serpentin ayant ses replis dans le sens de la largeur du guide ;
- une plaque inférieure 23 et une plaque supérieure 24 fermant le guide d'onde, respectivement disposées sur et sous la plaque centrale 20 ;
- au moins une rainure 25 de section pouvant être variable, réalisée selon l'axe longitudinal z du guide, sur au moins une face interne au guide de la plaque inférieure 23, la plaque supérieure 24 ou la plaque centrale 20, comprenant au moins partiellement un matériau présentant des pertes hyperfréquences ;
pour former un guide à onde lente hybride tel que l'amplitude d'une onde soit atténuée d'au moins 20 dB entre le début et la fin de la partie de la ou les rainures contenant un matériau à pertes.

En d'autres termes, la présente invention consiste à introduire de façon progressive des pertes électromagnétiques dans la ligne à retard en guide replié pour éviter une transition brutale entre la ligne périodique et un guide rectangulaire, ou entre la ligne périodique et un bloc de diélectrique, de manière équivalente à l'augmentation du dépôt de graphite sur les montants d'une ligne à retard à hélice connu de l'état de l'art.

Pour ce faire la ligne à retard en guide replié est couplée à une autre ligne de transmission qui possède des pertes importantes, et le couplage entre les deux lignes augmente dans le sens de propagation de l'onde. Si l'on définit une cellule comme le volume délimité par deux plans perpendiculaires à l'axe du faisceau distant d'un pas (c'est-à-dire la distance entre deux guides droits séparés par un coude), l'amplitude de l'onde diminue d'une cellule à la suivante.

Sur l'exemple de la figure 8, deux rainures 25 de section variable, croissante avec l'abscisse de l'axe z du guide, en l'espèce symétriques par rapport au plan moyen de la plaque centrale 20, sont réalisées sur la face interne au guide de la plaque inférieure 23 et sur la face interne au guide de la plaque supérieure 24, et sont remplies de matériau diélectrique à pertes hyperfréquences, tel qu'un matériau céramique (alumine, oxyde de béryllium, nitrure d'aluminium) fritté avec des éléments ajoutant des pertes hyperfréquences (carbone, fer, titane, ...).

La ligne de transmission à fortes pertes électromagnétiques peut être usinée dans les plaques inférieure 23 et/ou supérieures 24 qui sont brasées avec la plaque centrale 20 dans laquelle est usiné le serpentin 22 afin de constituer la ligne à retard en guide replié. Il s'agit donc d'un guide d'onde usiné en creux dans les plaques inférieure 23 et/ou supérieures 24. Il peut également être usiné en partie ou totalement dans la plaque centrale 20.

Sur l'exemple de la figure 8, la rainure de section variable effectuée sur la face interne au guide de la plaque supérieure 24 n'est pas visible.

La figure 9 représente une vue en coupe d'un guide à onde lente replié pour tube à ondes progressives, selon un aspect de l'invention.

La figure 10 représente différentes sections de coupe de l'exemple de la figure 9.

En variante, tout mode de réalisation comprenant au moins une rainure 25 de section pouvant être variable (variable ou constante), réalisée selon l'axe longitudinal z du guide, sur au moins une face interne au guide de la plaque inférieure, la plaque supérieure ou la plaque centrale, comprenant au moins partiellement un matériau présentant des pertes hyperfréquences, est possible.

Pour réaliser ces pertes électromagnétiques, il est possible de remplir en partie ou en totalité les rainures 25 avec un ou différents diélectriques à pertes hyperfréquences, ou déposer sur les parois un ou différents matériaux à pertes hyperfréquences, de sorte que selon ledit axe longitudinal orienté dans le sens de propagation de l'onde, lorsque l'abscisse augmente, l'amplitude de l'onde soit atténuée de 20 dB entre le début et la fin de la charge.

Les cas les plus explicites sont les suivants.

Au moins une rainure 25 peut avoir une section constante et comprendre une quantité croissante d'un même diélectrique à pertes hyperfréquences lorsque ladite abscisse augmente.

En variante, au moins une rainure 25 peut avoir une section constante ou croissante lorsque ladite abscisse augmente et être pleine de diélectrique à pertes hyperfréquences dont le niveau de pertes hyperfréquences augmente quand l'abscisse augmente.

En variante, au moins une rainure 25 peut avoir une section dont la longueur d'arrête est constante et comprendre une quantité croissante d'une couche de même mélange de métaux choisis parmi: fer, nickel, molybdène, titane, recouvrant au moins partiellement la surface interne d'une rainure lorsque l'abscisse augmente.

En variante, au moins une rainure 25 peut avoir une section dont la longueur d'arrête est constante ou croissante lorsque ladite abscisse augmente et comprendre une couche de même mélange de métaux choisis parmi: fer, nickel, molybdène, titane.

Le grand coté du guide usiné dans les plaques inférieures et supérieures détermine l'ouverture dans la ligne en guide replié, et donc le couplage entre les deux lignes de transmission. Une faible hauteur du guide à pertes peut correspondre à un guide fonctionnant en dessous de la fréquence de coupure et donc à une énergie ne se propageant pas dans le guide à pertes. Dans ce cas le guide se comporte plutôt comme une cavité résonante amortie couplée au guide replié.

Le procédé de fabrication d'une telle ligne à onde lente en guide replié munie d'une charge interne comprend des étapes consistant à :
- percer dans une plaque centrale (20) un trou (21) de glissement de faisceau, rectiligne de même direction que l'axe longitudinal (z) d'une plaque centrale (20), et une fente (22) repliée en forme de serpentin ayant ses replis dans le sens de la largeur du guide ;
- réaliser au moins une rainure (25) de section pouvant être variable, selon l'axe longitudinal (z) du guide, sur au moins une face interne au guide d'une plaque inférieure (23), d'une plaque supérieure (24) ou de la plaque centrale (20), comprenant au moins partiellement un matériau présentant des pertes hyperfréquences ;
- disposer la plaque inférieure (23) et la plaque supérieure (24) fermant le guide d'onde, respectivement sous et sur la plaque centrale (20) ;
de manière à former un guide à onde lente fermé dans lequel se propage une onde lente hybride dont l'amplitude est atténuée d'au moins 20 dB entre le début et la fin de la partie de la ou les rainures contenant un matériau à pertes.

Les plaques, généralement parallélépipédiques peuvent être réalisées par des procédés classiques de laminage ou fraisage.

Le trou 21 de glissement de faisceau peut être réalisé par électroérosion, et la fente 22 dans la plaque centrale peut être réalisée par électroérosion à fil.

Les rainures 25 peuvent être réalisées par micro-fraisage ou par électroérosion.

## Revendications

1. Ligne à onde lente en guide replié munie d'une charge interne comprenant :
- une plaque centrale (20) comprenant un trou (21) de glissement de faisceau, rectiligne de même direction que l'axe longitudinal (z) de la plaque centrale (20), et une fente (22) repliée en forme de serpentin ayant ses replis dans le sens de la largeur du guide ;
- une plaque inférieure (23) et une plaque supérieure (24) fermant le guide d'onde, respectivement disposées sur et sous la plaque centrale (20) ;
- au moins une rainure (25) de section qui varie ou est constante selon l'axe longitudinal (z) du guide, sur au moins une face interne au guide de la plaque inférieure (23), la plaque supérieure (24) ou la plaque centrale (20), comprenant au moins partiellement un matériau présentant des pertes hyperfréquences ;
pour former un guide à onde lente fermé dans lequel se propage une onde lente hybride dont l'amplitude est atténuée d'au moins 20 dB entre le début et la fin de la partie de la ou les rainures contenant un matériau à pertes.

2. Ligne à onde lente en guide replié selon la revendication 1, dans lequel le matériau présentant des pertes hyperfréquences est un diélectrique à pertes hyperfréquences.

3. Ligne à onde lente en guide replié selon la revendication 2, dans lequel au moins une rainure (25) a une section constante et comprend une quantité croissante d'un même diélectrique à pertes hyperfréquences lorsque l'abscisse augmente selon l'axe du guide orienté dans le sens de propagation d'onde.

4. Ligne à onde lente en guide replié selon la revendication 2, dans lequel au moins une rainure (25) a une section constante ou croissante lorsque ladite abscisse augmente et est pleine de diélectrique à pertes hyperfréquences dont le niveau de pertes hyperfréquences augmente quand ladite abscisse augmente.

5. Ligne à onde lente en guide replié selon la revendication 1, dans lequel le matériau à pertes hyperfréquences est une couche d'un mélange de métaux choisis parmi fer, nickel, molybdène, et titane, recouvrant au moins partiellement la surface interne d'une rainure (25).

6. Ligne à onde lente en guide replié selon la revendication 5, dans lequel au moins une rainure (25) a une section dont la longueur d'arrête est constante et comprend une quantité croissante d'une couche de même dit mélange de métaux lorsque ladite abscisse augmente.

7. Ligne à onde lente en guide replié selon la revendication 5, dans lequel au moins une rainure (25) a une section dont la longueur d'arrête est constante ou croissante lorsque ladite abscisse augmente et comprend une couche de même dit mélange de métaux.

8. Procédé de fabrication d'une ligne à onde lente en guide replié munie d'une charge interne comprenant des étapes consistant à :
- percer dans une plaque centrale (20) un trou (21) de glissement de faisceau, rectiligne de même direction que l'axe longitudinal (z) d'une plaque centrale (20), et une fente (22) repliée en forme de serpentin ayant ses replis dans le sens de la largeur du guide ;
- réaliser au moins une rainure (25) de section qui varie ou est constante, selon l'axe longitudinal (z) du guide, sur au moins une face interne au guide d'une plaque inférieure (23), d'une plaque supérieure (24) ou de la plaque centrale (20), comprenant au moins partiellement un matériau présentant des pertes hyperfréquences ;
- disposer la plaque inférieure (23) et la plaque supérieure (24) fermant le guide d'onde, respectivement sous et sur la plaque centrale (20) ;
de manière à former un guide à onde lente fermé dans lequel se propage une onde lente hybride dont l'amplitude est atténuée d'au moins 20 dB entre le début et la fin de la partie de la ou les rainures contenant un matériau à pertes.

## Patentansprüche

1. Verzögerungswellenleitung mit gebogener Führung, versehen mit einer internen Ladung, Folgendes umfassend:
- eine mittlere Platte (20), umfassend ein geradliniges Strahl-Schlupfloch (21), das sich in dieselbe Richtung wie die Längsachse (z) der mittleren Platte (20) erstreckt, und einen zu einer Schlangenlinie gebogenen Spalt (22), welcher seine Krümmungen in der Breitenrichtung der Führung aufweist;
- eine untere Platte (23) und eine obere Platte (24), welche den Wellenleiter verschließen, jeweils angeordnet über und unter der mittleren Platte (20);
- mindestens eine Nut (25) mit einem variierenden oder konstanten Querschnitt entlang der Längsachse (z) der Führung, an mindestens einer Innenseite der Führung der unteren Platte (23), wobei die obere Platte (24) oder die mittlere Platte (20) mindestens teilweise ein Material umfasst, welches Hochfrequenzverluste aufweist;
zum Bilden eines geschlossenen Verzögerungswellenleiters, in welchem sich eine hybride Verzögerungswelle fortpflanzt, deren Amplitude um mindestens 20 dB zwischen dem Anfang und dem Ende des Anteils der das Verlustmaterial enthaltenden Nut(en) gedämpft wird.

2. Verzögerungswellenleitung mit gebogener Führung nach Anspruch 1, wobei das Hochfrequenzverluste aufweisende Material ein Dielektrikum mit Hochfrequenzverlusten ist.

3. Verzögerungswellenleitung mit gebogener Führung nach Anspruch 2, wobei mindestens eine Nut (25) einen konstanten Querschnitt aufweist und eine ansteigende Menge eines selben Dielektrikums mit Hochfrequenzverlusten umfasst, wenn die Abszisse entlang der Achse der Führung ansteigt, welche auf die Fortpflanzungsrichtung der Welle ausgerichtet ist.

4. Verzögerungswellenleitung mit gebogener Führung nach Anspruch 2, wobei mindestens eine Nut (25) einen konstanten oder ansteigenden Querschnitt aufweist, wenn die Abszisse ansteigt und mit einem Dielektrikum mit Hochfrequenzverlusten gefüllt ist, dessen Hochfrequenzverlustpegel ansteigt, wenn die Abszisse ansteigt.

5. Verzögerungswellenleitung mit gebogener Führung nach Anspruch 1, wobei das Material mit Hochfrequenzverlust eine Schicht aus einer Mischung von Metallen ist, gewählt aus Eisen, Nickel, Molybdän und Titan, welche mindestens teilweise die Innenfläche einer Nut (25) bedeckt.

6. Verzögerungswellenleitung mit gebogener Führung nach Anspruch 5, wobei mindestens eine Nut (25) einen Querschnitt aufweist, dessen Kantenlänge konstant ist und eine ansteigende Menge einer Schicht derselben Mischung aus Metallen umfasst, wenn die Abszisse ansteigt.

7. Verzögerungswellenleitung mit gebogener Führung nach Anspruch 5, wobei mindestens eine Nut (25) einen Querschnitt aufweist, dessen Kantenlänge konstant ist oder ansteigt, wenn die Abszesse ansteigt und eine Schicht derselben Mischung aus Metallen umfasst.

8. Verfahren zur Herstellung einer Verzögerungswellenleitung mit gebogener Führung, versehen mit einer internen Ladung, folgende Schritte umfassend:
- Bohren in eine mittlere Platte (20) eines geradlinigen Strahl-Schlupflochs (21), das sich in dieselbe Richtung wie die Längsachse (z) einer mittleren Platte (20) erstreckt, und eines zu einer Schlangenlinie gebogenen Spalts (22), welcher seine Krümmungen in der Breitenrichtung der Führung aufweist;
- Herstellen von mindestens einer Nut (25) mit einem variierenden oder konstanten Querschnitt entlang der Längsachse (z) der Führung, an mindestens einer Innenseite der Führung einer unteren Platte (23), einer oberen Platte (24) oder der mittleren Platte (20), umfassend mindestens teilweise ein Material, welches Hochfrequenzverluste aufweist;
- Anordnen der unteren Platte (23) und der oberen Platte (24), welche den Wellenleiter verschließen, jeweils über und unter der mittleren Platte (20); zum Bilden eines geschlossenen Verzögerungswellenleiters, in welchem sich eine hybride Verzögerungswelle fortpflanzt, deren Amplitude um mindestens 20 dB zwischen dem Anfang und dem Ende des Anteils der das Verlustmaterial enthaltenden Nut(en) gedämpft wird.

## Claims

1. A folded-waveguide slow-wave structure equipped with an internal load, comprising:
- a central plate (20) comprising a rectilinear beam slip hole (21) of same direction as the longitudinal axis (z) of the central plate (20), and a serpentine- shaped folded slit (22) having its folds in the direction of the width of the waveguide;
- a lower plate (23) and an upper plate (24) closing the waveguide, placed on and under the central plate (20), respectively;
- at least one groove (25) with a cross section that may be variable or constant along the longitudinal axis (z) of the waveguide, in at least one face internal to the waveguide of the lower plate (23), the upper plate (24) or the central plate (20), at least partially comprising a material with hyperfrequency losses;
in order to form a closed slow-wave structure in which a hybrid slow wave propagates, the amplitude of which is attenuated by at least 20 dB between the start and the end of the portion of the groove(s) containing a lossy material

2. The folded-waveguide slow-wave structure according to claim 1, wherein the material with hyperfrequency losses is a dielectric with hyperfrequency losses.

3. The folded-waveguide slow-wave structure according to claim 2, wherein at least one groove (25) has a constant cross-section and comprises an amount of a given dielectric with hyperfrequency losses that increases as the abscissa increases along the axis of the waveguide, which is oriented in the direction of wave propagation.

4. The folded-waveguide slow-wave structure according to claim 2, wherein at least one groove (25) has a cross section that remains constant or increases as said abscissa increases and is filled with dielectric with hyperfrequency losses, the level of microwave losses of which increases as said abscissa increases.

5. The folded-waveguide slow-wave structure according to claim 1, wherein the material with hyperfrequency losses is a layer of a mixture of metals chosen from iron, nickel, molybdenum and titanium, at least partially covering the internal surface of a groove (25).

6. The folded-waveguide slow-wave structure according to claim 5, wherein at least one groove (25) has a cross section the edge length of which remains constant and comprises an amount of a layer of said same mixture of metals that increases as said abscissa increases.

7. The folded-waveguide slow-wave structure according to claim 5, wherein at least one groove (25) has a cross section the edge length of which remains constant or increases as said abscissa increases and comprises a layer of said same mixture of metals.

8. A process for manufacturing a folded-waveguide slow-wave structure equipped with an internal load, comprising:
- drilling in a central plate (20) a rectilinear beam slip hole (21) extending in the same direction as the longitudinal axis (z) of a central plate (20), and a serpentine-shaped folded slit (22) having its folds in the direction of the width of the waveguide;
- producing at least one groove (25) with a cross section that may be variable or constant, along the longitudinal axis (z) of the waveguide, in at least one face internal to the waveguide of a lower plate (23), of an upper plate (24) or of the central plate (20), and at least partially comprising a material with hyperfrequency losses;
- placing the lower plate (23) and the upper plate (24) closing the waveguide, under and on the central plate (20), respectively; so as to form a closed slow-wave structure through which propagates a hybrid slow wave the amplitude of which is attenuated by at least 20 dB between the start and the end of the portion of groove(s) containing a lossy material.
